# EUROPÄISCHE PATENTSCHRIFT

(11) **EP 1 632 631 B1**
(45) Veröffentlichungstag und Bekanntmachung des Hinweises auf die Patenterteilung: **28.02.2007**
(21) Anmeldenummer: 05014347.8
(22) Anmeldetag: 01.07.2005
(51) Int. Cl.: E05D 7/04, E05D 7/12

(54) **Anordnung bestehend aus Türband und Bandtasche**
Assembly consisting of a door hinge and a support bracket
Arrangement consistant d'une charnière de porte et d'un support

(30) Priorität: 02.09.2004 DE 102004042924
(43) Veröffentlichungstag der Anmeldung: 08.03.2006
(73) Patentinhaber: Simonswerk, Gesellschaft mit beschränkter Haftung, 33378 Rheda-Wiedenbrück (DE)
(72) Erfinder: Bultschnieder, André, 33378 Rheda-Wiedenbrück (DE); Lüffe, Alfons, 33378 Rheda-Wiedenbrück (DE); Sabrowski, Uwe, 33378 Rheda-Wiedenbrück (DE)
(74) Vertreter: Albrecht, Rainer Harald

(56) Entgegenhaltungen:
- EP-A- 1 065 339
- DE-A1- 19 921 796
- DE-C1- 19 624 558
- DE-U1- 8 422 994
- DE-U1- 20 015 001
- DE-U1- 20 210 049

## Beschreibung

Die Erfindung betrifft eine Anordnung bestehend aus einem Türband mit einem kammartig ausgebildeten Bandlappen und aus einer Bandtasche zur Befestigung des Türbandes, wobei die Bandtasche einen Aufnahmeblock mit einem Aufnahmeschlitz zum Einführen des Bandlappens aufweist und wobei der Aufnahmeschlitz von einer Trägerplatte und einer relativ dazu beweglichen Klemmplatte begrenzt ist.

Die Klemmplatte ist in der Bandtasche nur lose gehalten und relativ zur Trägerplatte beweglich. Um den Aufnahmeschlitz offen zu halten, werden in den Aufnahmeschlitz häufig Einlegeteile eingelegt, die im Zuge der Montage vor dem Einführen des Bandlappens herausgenommen werden müssen.

Aus DE 196 24 558 C1 ist eine Bandtasche zur Befestigung eines Türbandes mit deformierbaren Abstandhaltern bekannt, die aus Blechabschnitten bestehen, die im Bereich der Halteschraubenausnehmungen in Form von Laschen herausgebogen sind. Die Abstandhalter ermöglichen ein Einführen des Bandlappens und verformen sich bei einem Anziehen der Klemmplatte.

Aus DE 202 10 049 U1 ist eine Bandtasche zur Befestigung eines Türbandes bekannt, bei dem zwischen der Trägerplatte und der Klemmplatte ein elastischer Distanzring angeordnet ist. Dieser hält den Aufnahmeschlitz so weit offen, dass der Bandlappen ohne Widerstand eingeführt werden kann. Der elastische Distanzring verformt sich, wenn die Klemmplatte gegen die Trägerplatte gespannt wird und behindert den Klemmvorgang nicht. Eine ähnliche Lösung ist in DE 200 15 001 U1 beschrieben.

Im Rahmen der bekannten Maßnahmen sind separate und/oder deformierbare Abstandshalter erforderlich, die den Aufnahmeschlitz zum Einführen des Bandlappens offen halten. Die Verwendung solcher Teile ist montage- und fertigungstechnisch aufwendig. Auch eine fehlerhafte Bedienung, beispielsweise ein Anziehen der Trägerplatte vor dem Einbau, welches ein Einschieben des Bandlappens verhindert, ist nicht ausgeschlossen.

Vor diesem Hintergrund liegt der Erfindung die Aufgabe zugrunde, den Aufnahmeschlitz an einer Bandtasche ohne Abstandshalter, die entfernt werden müssen oder deformierbar sind, so weit offen zu halten, dass der Bandlappen eines Türbandes problemlos einführbar ist.

Die Aufgabe wird erfindungsgemäß dadurch gelöst, dass die Klemmplatte eine Klemmfläche sowie an ihrem oberen und unteren Ende einen zur Trägerplatte umgebogenen Rand aufweist, der die Klemmfläche in einem Mindestabstand zur Trägerplatte hält, wobei der Bandlappen dicker ist als der Mindestabstand zwischen der Klemmfläche und der Trägerplatte und einen sich verjüngenden Einschubrand aufweist, welcher dünner ist als dieser Mindestabstand. Durch den oberseitig und unterseitig umgebogenen Rand der Klemmplatte bleibt der Aufnahmeschlitz so weit offen, dass der sich verjüngende Einschubrand des Bandlappens eingeführt werden kann. Die Verjüngung kann beispielsweise aus einer ein- oder beidseitigen Anschrägung des Einschubrandes bestehen und kann auf eine schmale Randzone beschränkt werden. Beim Einschieben des Bandlappens wird die bewegliche Klemmplatte verdrängt und behindert das Einführen des Bandlappens nicht. Die Klemmplatte kann als Stanzbiegeteil kostengünstig gefertigt werden.

Die erfindungsgemäße Ausbildung der Klemmplatte wirkt sich auf die weitere konstruktive Gestaltung der Bandtasche nicht aus. So kann die Klemmplatte mit der Trägerplatte des Aufnahmeblockes verschraubt sein. Im Rahmen der Erfindung liegt es ferner, dass die Klemmplatte zwischen einer Druckplatte und der Trägerplatte des Aufnahmeblocks beweglich angeordnet ist und dass die Druckplatte mit der Trägerplatte verschraubt ist. Weitere konstruktive Ausgestaltungen werden im Folgenden anhand eines Ausführungsbeispiels beschrieben.

Im Folgenden wird die Erfindung anhand einer lediglich ein Ausführungsbeispiel darstellenden Zeichnung ausführlich erläutert. Es zeigt schematisch
- Fig. 1: eine Anordnung bestehend aus Türband und Bandtasche,
- Fig. 2: eine Draufsicht auf die in Fig. 1 dargestellte Anordnung in der Schnittebene A-A aus Fig. 1,
- Fig. 3: einen Längsschnitt durch die in Fig. 1 dargestellte Bandtasche.

Die in den Figuren dargestellte Anordnung besteht aus einem Türband 1 mit einem kammartig ausgebildeten Bandlappen 2 und einer Bandtasche 3 zur Befestigung des Türbandes 1. Die Bandtasche 3 weist einen aus einem Frontblech 4 und einem rückseitigen Blech 5 bestehenden Träger 6 sowie am Träger 6 drehbar gelagerte Spindeln 7 auf. An den Spindeln 7 ist ein Aufnahmeblock 8 geführt, der einen Aufnahmeschlitz 9 zum Einführen des Bandlappens 2 aufweist.

Aus Fig. 3 geht hervor, dass der Aufnahmeschlitz 9 von einer Trägerplatte 10 und einer relativ dazu beweglichen Klemmplatte 11 begrenzt ist. Die Klemmplatte 11 weist eine Klemmfläche 12 sowie an ihrem oberen und unteren Ende einen zur Trägerplatte 10 umgebogenen Rand 13 auf, der die Klemmfläche 12 in einem Mindestabstand zur Trägerplatte 10 hält. Aus einer vergleichenden Betrachtung der Fig. 2 und 3 wird deutlich, dass der Bandlappen 2 dicker ist als der Mindestabstand zwischen der Klemmfläche 12 und der Trägerplatte 10 sowie einen sich verjüngenden Einschubrand 14 aufweist, welcher dünner ist als der Mindestabstand. Die Verjüngung besteht aus einer schmalen keilförmigen Abschrägung, die auf eine Randzone des Bandlappens 2 beschränkt ist.

Den Figuren entnimmt man ferner, dass die Klemmplatte 11 zwischen einer Druckplatte 15 und der Trägerplatte 10 des Aufnahmeblocks 8 beweglich angeordnet ist und dass die Druckplatte 15 mit der Trägerplatte 10 verschraubt ist. Die Klemmplatte 11 ist an zumindest einem Ende an einer im Aufnahmeblock 8 integrierten Höhenverstelleinrichtung 16 abgestützt. Die Höhenverstelleinrichtung 16 weist einen Gewindestift 17 mit einem kegelförmigen Ende auf, der mit einer Keilfläche eines die Klemmplatte 11 abstützenden verschiebbaren Bolzens 18 zusammenwirkt. Die Klemmplatte 11 ist ferner mit einer Halteeinrichtung in Form einer Klemmschraube 19 versehen, um die Klemmplatte 11 an dem in den Aufnahmeschlitz 9 eingeführten Bandlappen 2 zu fixieren.

Nach Einführen des Bandlappens 2 in den Aufnahmeschlitz 9 wird der Bandlappen 2 mittels der Klemmschraube 19 mit der Klemmplatte 11 verbunden, welche an der Höhenverstelleinrichtung 16 abgestützt ist. Durch Betätigung der Höhenverstelleinrichtung 16 ist die Klemmplatte 11 und damit auch das an der Klemmplatte 11 fixierte Türband 1 vertikal verstellbar. Ferner kann die Einschublänge des Bandlappens 2 im Aufnahmeschlitz 9 eingestellt und korrigiert werden. Durch Anziehen der auf die Druckplatte 15 wirkenden Spannschrauben 20 wird das Türband 1 in der gewünschten Einstellung danach innerhalb der Bandtasche 3 festgesetzt.

In dem in Fig. 3 dargestellten Ausführungsbeispiel ist an beiden Seiten der Klemmplatte 11 jeweils eine Höhenverstelleinrichtung 16 vorgesehen. Die symmetrische Ausbildung ermöglicht es, die Bandtasche 3 um 180° zu drehen, so dass die Bandtasche 3 verwendet werden kann, um ein Türband 1 wahlweise rechts oder links an einer Türzarge anzuschlagen. Dabei ist stets nur die untere Höhenverstelleinrichtung 16 für die patentgemäße Funktion notwendig und wird die jeweilige obere Höhenverstelleinrichtung 16 so verstellt, dass sie eine Vertikalbewegung der Klemmplatte 11 nicht behindert.

## Patentansprüche

1. Anordnung bestehend aus
einem Türband (1) mit einem kammartig ausgebildeten Bandlappen (2) und
einer Bandtasche (3) zur Befestigung des Türbandes (1),
wobei die Bandtasche (3) einen Aufnahmeblock (8) mit einem Aufnahmeschlitz (9) zum Einführen des Bandlappens (2) aufweist und wobei der Aufnahmeschlitz (9) von einer Trägerplatte (10) und einer relativ dazu beweglichen Klemmplatte (11) begrenzt ist, **dadurch gekennzeichnet, dass** die Klemmplatte (11) eine Klemmfläche (12) sowie an ihrem oberen und unteren Ende einen zur Trägerplatte (10) umgebogenen Rand (13) aufweist, der die Klemmfläche (12) in einem Mindestabstand zur Trägerplatte (10) hält, wobei der Bandlappen (2) dicker ist als der Mindestabstand zwischen der Klemmfläche (12) und der Trägerplatte (10) und einen sich verjüngenden Einschubrand (14) aufweist, welcher dünner ist als der Mindestabstand.

2. Anordnung nach Anspruch 1, **dadurch gekennzeichnet, dass** die Klemmplatte (11) mit der Trägerplatte (10) des Aufnahmeblocks (8) verschraubt ist.

3. Anordnung nach Anspruch 1, **dadurch gekennzeichnet, dass** die Klemmplatte (11) zwischen einer Druckplatte (15) und der Trägerplatte (10) des Aufnahmeblocks (8) beweglich angeordnet ist und dass die Druckplatte (15) mit der Trägerplatte (10) verschraubt ist.

4. Anordnung nach Anspruch 3, **dadurch gekennzeichnet, dass** die Klemmplatte (11) an zumindest einem Ende an einer im Aufnahmeblock (8) integrierten Höhenverstelleinrichtung (16) abgestützt ist und dass an der Klemmplatte (11) eine Halteeinrichtung (19) vorgesehen ist, um die Klemmplatte (11) an dem in den Aufnahmeschlitz (9) eingeführten Bandlappen (2) zu fixieren.

5. Anordnung nach einem der Ansprüche 1 bis 4, **dadurch gekennzeichnet, dass** die Bandtasche (3) einen aus einem Frontblech (4) und einem rückseitigen Blech (5) bestehenden Träger (6) sowie am Träger (6) drehbar gelagerte Spindeln (7) aufweist und dass der Aufnahmeblock (8) an den Spindeln (7) geführt ist.

## Claims

1. An arrangement comprising
a door hinge (1) with a hinge flap (2) configured comb-like and
a hinge pocket (3) for the fixing of the door hinge (1),
wherein the hinge pocket (3) has a receiving block (8) with a receiving slot (9) for introducing the hinge flap (2) and wherein the receiving slot (9) is bounded by a carrier plate (10) and a clamping plate (11) mobile relative to the latter, **characterised in that** the clamping plate (11) has a clamping face (12) and at its upper and lower end an edge (13) bent over towards the carrier plate (10), which edge holds the clamping face (12) at a minimum distance from the carrier plate (10), wherein the hinge flap (2) is thicker than the minimum distance between the clamping face (12) and the carrier plate (10) and has a tapering insertion edge (14).

2. The arrangement according to claim 1, **characterised in that** the clamping plate (11) is screwed to the carrier plate (10) of the receiving block (8).

3. The arrangement according to claim 1, **characterised in that** the clamping plate (11) is arranged in a mobile fashion between a pressure plate (15) and the carrier plate (10) of the receiving block (8) and that the pressure plate (15) is screwed to the carrier plate (10).

4. The arrangement according to claim 3, **characterised in that** the clamping plate (11) is supported at at least one end on a height adjustment device (16) integrated in the receiving block (8) and that a holding device (19) is provided on the clamping plate (11) in order to fix the clamping plate (11) to the hinge flap (2) introduced into the receiving slot (9).

5. The arrangement according to any one of claims 1 to 4, **characterised in that** the hinge pocket (3) has a carrier (6) comprising a front metal plate (4) and a rear metal plate (5) and spindles (7) mounted in a rotatable fashion on the carrier (6) and that the receiving block (8) is guided on the spindles (7).

## Revendications

1. Dispositif se composant
d'une paumelle (1) avec une penture (2) ayant la forme d'un peigne et
une poche de paumelle (3) pour la fixation de la paumelle (1),
la poche de penture (3) présentant un bloc de logement (8) avec une fente de logement (9) pour l'insertion de la penture (2) et la fente de logement (9) étant limitée par une plaque support (10) et une plaque de serrage (11) mobile relativement à cette dernière, **caractérisé en ce que** la plaque de serrage (11) présente une surface de serrage (12) ainsi qu'un bord (13) courbé par rapport à la plaque support (10), bord qui maintient la surface de serrage (12) à une distance minimale par rapport à la plaque support (10), la penture (2) étant plus épaisse que la distance minimale entre la surface de serrage (12) et la plaque support (10) et présentant un bord d'insertion conique (14) qui est plus mince que la distance minimale.

2. Dispositif selon la revendication 1, **caractérisé en ce que** la plaque de serrage (11) est vissée avec la plaque support (10) du bloc de réception (8).

3. Dispositif selon la revendication 1, **caractérisé en ce que** la plaque de serrage (11) est disposée de manière mobile entre une plaque de pression (15) et la plaque support (10) du bloc de logement (8) et **en ce que** la plaque de pression (15) est vissée à la plaque support (10).

4. Dispositif selon la revendication 3, **caractérisé en ce que** la plaque de serrage (11) prend appui à au moins une extrémité sur un dispositif de réglage en hauteur (16) intégré dans le bloc de logement (8) et **en ce que** sur la plaque de serrage (11), il est prévu un dispositif de retenue (19) pour fixer la plaque de serrage (11) sur la penture (2) introduite dans la fente de logement (9).

5. Dispositif selon l'une des revendications 1 à 4, **caractérisé en ce que** la poche de penture (3) présente un support (6) se composant d'une tôle frontale (4) et d'une tôle arrière (5) ainsi que de broches (7) logées en rotation sur le support (6) et **en ce que** le bloc de logement (8) est guidé sur les broches (7).
